# EUROPÄISCHE PATENTSCHRIFT

(11) **EP 2 502 469 B1**
(45) Veröffentlichungstag und Bekanntmachung des Hinweises auf die Patenterteilung: **18.10.2017**
(21) Anmeldenummer: 10788269.8
(22) Anmeldetag: 19.11.2010
(51) Int. Cl.: H05H 1/46, H05H 1/24

(54) **VORRICHTUNG UND VERFAHREN ZUR ERZEUGUNG EINES PLASMAS MITTELS EINES WANDERWELLENRESONATORS**
DEVICE AND METHOD FOR GENERATING A PLASMA BY MEANS OF A TRAVELING WAVE RESONATOR
DISPOSITIF ET PROCÉDÉ POUR GÉNÉRER UN PLASMA AU MOYEN D'UN RÉSONATEUR À ONDES PROGRESSIVES

(30) Priorität: 19.11.2009 DE 102009046881
(43) Veröffentlichungstag der Anmeldung: 26.09.2012
(73) Patentinhaber: Forschungsverbund Berlin E.V., 12489 Berlin (DE)
(72) Erfinder: PORTEANU, Horia-Eugen, 13055 Berlin (DE); GESCHE, Roland, 63500 Seligenstadt (DE); KÜHN, Silvio, 16348 Wandlitz (DE)
(74) Vertreter: Gulde & Partner
(86) Internationale Anmeldenummer: PCT/EP2010/067815
(87) Internationale Veröffentlichungsnummer: WO 2011/061283

(56) Entgegenhaltungen:
- WO-A1-00/19784
- WO-A2-2004/062326
- US-A- 4 686 407
- US-A- 6 161 501

## Beschreibung

Die Erfindung betrifft eine Vorrichtung zur Erzeugung eines Plasmas gemäß dem Oberbegriff des Anspruchs 1 sowie ein Verfahren zur Erzeugung eines Plasmas gemäß dem Oberbegriff des Anspruchs 14.

Für verschiedene Anwendungen von Plasmen bei Atmosphärendruck oder im Niederdruckbereich, die mit Hochfrequenz- oder Mikrowellen betrieben werden, werden zur Impedanztransformation Resonatoren verwendet. Diese erzeugen durch die Resonanztransformation die für die Plasmazündung erforderlich hohe Spannung. In diskreten Realisierungen steht diese Spannung an einem Klemmenpunkt an, bei Leitungsresonatoren an einem Ort auf der Leitung. Die Ortsabhängigkeit der Ströme und Spannungen ist mit der Wellenlänge und damit mit der Frequenz verknüpft. Es ist leicht möglich, eine homogene Plasmabehandlung über eine Fläche durchzuführen, deren Abmessung viel kleiner als die Wellenlänge ist. Bei Dimensionen in der Größenordnung der Wellenlänge oder darüber hinaus ist eine homogene Behandlung zunächst nicht möglich. Es gibt periodische Strukturen, wie z. B. Schlitzstrahler, die auf stehenden Wellen basieren und damit immer eine periodische Abhängigkeit der Intensität mit der Wellenlänge aufweisen.

Es sind Plasmaquellen für eine flächige Plasmabehandlung bekannt. Diese erfordern jedoch ein Vakuum; vorteilhaft wäre ein Betrieb bei Normaldruck. Bei den bekannten punktförmigen Atmosphärenplasmaquellen benötigt die Plasmabehandlung von größeren Flächen eine lange Zeit, da die Plasmaquelle über die Probe bewegt werden muss.

Eine Überwindung dieser Nachteile im Stand der Technik wäre beispielsweise relevant für Anwendungen in der großflächigen medizinischen Hautbehandlung und bei anderen großflächigen Anwendungen von Atmosphärenplasmen als Alternative zu Arrays, beispielsweise bei der Oberflächenfeinreinigung, der Oberflächenaktivierung, zur Photolackentfernung und für Beschichtungen im Bereich der Behandlung von Wafern, der Photovoltaik, der Displaytechnik und der Herstellung von Fassadenglas oder Teilen in der Automobilindustrie.

Aus dem Stand der Technik sind folgende Versuche bekannt, die genannten Nachteile zu überwinden: Es werden niedrige Frequenzen benutzt, bei denen die Wellenlänge wesentlich größer als die Ausdehnung der Behandlungsfläche ist; zur Homogenisierung wird entweder das Substrat oder die Plasmaquelle bewegt; es werden verschiedene Betriebsmodi mit unterschiedlichen Inhomogenitäten kombiniert (überlagert oder zeitlich zyklisch eingeschaltet); und es werden spezielle Geometrien zur Kompensation von Inhomogenitäten verwendet, zum Beispiel veränderte Elektrodenabstände.

Nachteilig ist an diesen Lösungsversuchen, dass die Inhomogenitäten nur unvollkommen und/oder mit erheblichem apparativen Aufwand vermieden werden können und die dennoch auftretenden Stehwellen weiterhin zu ungleichmäßigen elektrischen Belastungen der Komponenten führen.

Wanderwellenresonatoren, in denen elektromagnetische Wanderwellen zur Resonanz gebracht werden, sind beispielsweise aus L. J. Milosevic, R. Vaurey: Traveling-Wave Resonators, IRE Transactions on Microwave Theory and Techniques, April 1958, S. 136-143 sowie aus Jose A. Brandäo Faria: A Novel Approach to Ring Resonator Theory Involving Even and Odd Mode Analysis, IEEE Transactions on Microwave Theory and Techniques, Band 57, Nr. 4, April 2009, S. 856-862 bekannt. Es ist jedoch aus dem Stand der Technik nicht bekannt, solche Wanderwellenresonatoren zur Plasmaerzeugung einzusetzen. In der US-Patentschrift 7,218,180 ist ein Wanderwellenresonator offenbart, der durch einzelne Halbleiter-Verstärkerelemente entdämpft wird und keinen Abschlusswiderstand benötigt.

Weiterhin offenbaren WO 00/19784 A1, US 6 161 501 A und WO 2004/062326 A2 gewöhnliche Wellenleiter oder Resonatoren für stehende Wellen. Aus US 4 686 407 A ist ein allgemeiner ringförmiger Wanderwellenresonator bekannt.

Aufgabe der vorliegenden Erfindung ist es, eine Vorrichtung und ein Verfahren zur Erzeugung eines Plasmas anzugeben, die die oben beschriebenen Nachteile im Stand der Technik überwinden und insbesondere die Erzeugung eines Plasmas ermöglichen, das über möglichst große Abstände räumlich homogen ist. Insbesondere ist es eine Aufgabe der vorliegenden Erfindung, unter Verwendung elektromagnetischer Wellen die Erzeugung eines Plasmas zu ermöglichen, das über Abstände räumlich homogen ist, die mit der Wellenlänge der elektromagnetischen Wellen vergleichbar oder größer als diese sind.

Erfindungsgemäß wird die Aufgabe mittels einer Vorrichtung zur Erzeugung eines Plasmas mit den in Anspruch 1 genannten Merkmalen und ein Verfahren zur Erzeugung eines Plasmas mit den in Anspruch 14 genannten Merkmalen gelöst.

Die erfindungsgemäße Vorrichtung zur Erzeugung eines Plasmas umfasst eine Wechselspannungsquelle, einen Wanderwellenresonator sowie Kopplungsmittel, die dazu ausgelegt sind, die von der Wechselspannungsquelle erzeugte Wechselspannung in den Wanderwellenresonator derart einzukoppeln, dass elektromagnetische Wanderwellen entstehen, wobei der Wanderwellenresonator einen in sich geschlossenen Wellenleiter umfasst. Der Wanderwellenresonator ist dazu ausgelegt, die elektrische Feldstärke der elektromagnetischen Wanderwellen derart zu überhöhen, dass in einem Gas ein Plasma gezündet wird. Durch die Verwendung elektromagnetischer Wanderwellen wird erreicht, dass die elektrische Feldstärke im zeitlichen Mittel räumlich homogen ist, da Wanderwellen im Gegensatz zu stehenden Wellen keine Knoten und Bäuche aufweisen.

Unter Wanderwellen sind hier laufende Wellen zu verstehen, d.h. Wellen, die sich in einer Richtung ausbreiten, wobei die Punkte verschwindender bzw. extremaler Feldstärke in der Ausbreitungsrichtung wandern. Im Gegensatz hierzu weist eine stehende Welle feste Punkte verschwindender bzw. extremaler Feldstärke auf, die als Knoten bzw. Bäuche bezeichnet werden. Inwiefern eine auf einer Wellenleitung propagierende Welle den Charakter einer stehenden oder einer laufenden Welle hat, kann durch das sogenannte Stehwellenverhältnis quantifiziert werden. Dieses ist definiert durch (*E*₁ + *E*₂) / (*E*₁ *- E*₂), wobei *E*₁ und *E*₂ die Amplituden der beiden in entgegengesetzten Richtungen propagierenden Wellenkomponenten sind. Für eine reine stehende Welle sind die beiden Wellenkomponenten gleich stark vorhanden, und das Stehwellenverhältnis geht gegen Unendlich. Für eine reine laufende Welle in Vorwärtsrichtung ist nur die Wellenkomponente *E*₁ vorhanden, und das Stehwellenverhältnis beträgt 1. Entscheidend für das Auftreten von Wanderwellen ist daher die Einkopplung mit Richtcharakteristik. Je stärker die Richtkopplung die eine Wellenkomponente gegenüber der anderen bevorzugt, desto ausgeprägter ist der Wanderwellencharakter der in der Resonatorleitung propagierenden Wellen, und desto weniger wird die räumliche Homogenität des erzeugten Plasmas durch die räumlich periodische Interferenz zwischen den beiden Wellenkomponenten beeinträchtigt.

Unter einem Wanderwellenresonator ist eine Vorrichtung zu verstehen, in der elektromagnetische Wanderwellen zur Resonanz gebracht werden. Dies setzt voraus, dass der Wanderwellenresonator so ausgelegt ist, dass die Wanderwellen sich in der Ausbreitungsrichtung solchermaßen ausbreiten, dass eine konstruktive Interferenz zwischen zu verschiedenen Zeitpunkten eingespeisten Wanderwellen auftritt. Während bei stehenden Wellen eine Resonanz typischerweise dadurch erreicht wird, dass die Wellen zwischen zwei reflektierenden Elementen hin und her reflektiert werden und dabei vorzugsweise jeweils ein ganzzahliges Vielfaches der Wellenlänge zurücklegen, kann bei einem Wanderwellenresonator eine Resonanz beispielsweise dadurch erreicht werden, dass die Wellen auf einem in sich geschlossenen Pfad geleitet werden und dabei vorzugsweise jeweils ein ganzzahliges Vielfaches der Wellenlänge zurücklegen.

Von Wanderwellenresonatoren zu unterscheiden sind gewöhnliche Wellenleiter. In diesen kommt es zwar bei bestimmten Wellenlängen zu konstruktiver Interferenz der Reflexionen an den Seitenwänden des Wellenleiters senkrecht zur Ausbreitungsrichtung, und bei diesen Wellenlängen können sich Wanderwellen in dem Wellenleiter ausbreiten. Es handelt sich hierbei jedoch nicht um Resonanz in dem hier beschriebenen Sinne, da die Wanderwellen sich in diesem Fall in der Ausbreitungsrichtung lediglich einzeln ausbreiten und zu verschiedenen Zeitpunkten eingespeiste Wanderwellen nicht miteinander interferieren. Erst indem ein solcher Wellenleiter in sich geschlossen wird, kommt es zu Interferenz zwischen zu verschiedenen Zeitpunkten eingespeisten Wanderwellen und somit zur Resonanz im hier beschriebenen Sinne.

Die Wechselspannungsquelle kann beispielsweise als ein Oszillator ausgeführt sein, der sich mit dem Wanderwellenresonator synchronisiert. Bei den Kopplungsmitteln kann es sich beispielsweise um beliebige Richtkoppler handeln. Bei dem Gas kann es sich beispielsweise um Luft oder um ein beliebiges Prozessgas handeln. Der Bereich, in dem in dem Gas ein Plasma gezündet wird, ist dabei derart angeordnet, dass das Plasma nach außen hin für die Plasmabehandlung zugänglich ist.

Der Wanderwellenresonator umfasst einen in sich geschlossenen Wellenleiter bzw. ist als in sich geschlossener Wellenleiter ausgebildet. Dadurch wird erreicht, dass sich in dem Wanderwellenresonator Wanderwellen fortwährend ausbreiten können, ohne auf einen Abschluss zu stoßen, an dem Reflexionen und/oder Verluste auftreten. Die Umlauflänge des in sich geschlossenen Wellenleiters ist vorzugsweise ein ganzzahliges Vielfaches der der Frequenz der Wechselspannungsquelle entsprechenden Wellenlänge. Dadurch wird erreicht, dass eine im Wanderwellenresonator umlaufende Welle nach einem Umlauf konstruktiv mit sich selbst interferiert, so dass eine möglichst große Resonanz und Feldüberhöhung erreicht wird.

Vorzugsweise besteht zwischen zwei Bereichen des Wanderwellenresonators, in denen im betriebsmäßigen Zustand das elektrische Potential der elektromagnetischen Wellen im Wesentlichen gegenphasig ist, ein Abstand, der gering genug ist, dass im betriebsmäßigen Zustand die elektrische Feldstärke zwischen den zwei Bereichen ausreicht, um in dem Gas ein Plasma zu zünden. Dadurch wird eine weitere Feldüberhöhung erreicht, so dass bereits eine geringere Quellspannung und/oder eine geringere Resonanz ausreicht, um ein Plasma zu erzeugen. Vorzugsweise handelt es sich bei den zwei Bereichen des Wanderwellenresonators, in denen im betriebsmäßigen Zustand das elektrische Potential der elektromagnetischen Wellen im Wesentlichen gegenphasig ist, um zwei Bereiche im Querschnitt der Resonatorleitung.

Die Vorrichtung kann ferner eine Prozessgaszuführung zum Zuführen eines Prozessgases in den Bereich der Plasmazündung umfassen. Dadurch wird erreicht, dass ein Plasma in einem beliebigen Prozessgas gezündet werden kann.

In einer bevorzugten Ausführung der Erfindung umfasst der Wanderwellenresonator ein Rohr mit einem Schlitz, welches derart dimensioniert ist, dass im betriebsmäßigen Zustand das elektrische Potential der elektromagnetischen Wellen an den zwei gegenüberliegenden Rändern des Schlitzes im Wesentlichen gegenphasig ist. Durch diese Form wird eine besonders hohe Feldüberhöhung erreicht. Der Umfang des Rohres beträgt vorzugsweise die Hälfte der der Frequenz der Wechselspannungsquelle entsprechenden Wellenlänge, wodurch wiederum eine besonders hohe Feldüberhöhung erreicht wird. Das Rohr kann beispielsweise ein Rundrohr oder ein Rechteckrohr sein.

Die Kopplungsmittel können zwei koaxial angeordnete Leiterschleifen umfassen. Dadurch wird erreicht, dass die Einkopplung gut kontrollierbar ist. Vorzugsweise ist vorgesehen, dass der Abstand zwischen den zwei Leiterschleifen ein Viertel der der Frequenz der Wechselspannungsquelle entsprechenden Wellenlänge beträgt. Dadurch wird eine optimale konstruktive Interferenz in Ausbreitungsrichtung und destruktive Interferenz in der Gegenrichtung erreicht, so dass eine möglichst reine Wanderwelle ohne Stehwellenanteil angeregt wird. Die an den zwei Leiterschleifen anliegenden Spannungen weisen dabei vorzugsweise einen Phasenunterschied von Π/2 zueinander auf.

Vorzugsweise umfasst das Rohr vier viertelkreisförmige Teile, wobei zwischen je zwei viertelkreisförmigen Teilen jeweils ein linearer Teil eingefügt ist. Dadurch wird auf besonders einfache Weise eine Form erreicht, in der lange lineare Bereiche zur Erzeugung eines räumlich homogenen Plasmas zur Verfügung stehen. Eines oder beide der Paare von gegenüberliegenden linearen Teilen können fehlen; insbesondere kann das Rohr kreisförmig sein. Die Einkopplung kann in einem linearen Teil oder in einem viertelkreisförmigen Teil erfolgen. Insbesondere können bei der Ausführung mit zwei Leiterschleifen die zwei Leiterschleifen an einem der linearen Teile angeordnet sein. Es kann jedoch auch eine Einkopplung in mehreren Bereichen des Wanderwellenresonators vorgesehen sein.

In einer weiteren bevorzugten Ausführung der Erfindung umfasst der Wanderwellenresonator eine Streifenleitung mit mindestens zwei Streifen, wobei im betriebsmäßigen Zustand das elektrische Potential der elektromagnetischen Wellen in zwei gegenüberliegenden Bereichen der mindestens zwei Streifen im Wesentlichen gegenphasig ist.

In noch einer weiteren bevorzugten Ausführung der Erfindung umfasst der Wanderwellenresonator eine Leitung, die einen inneren Leiter und einen den inneren Leiter zumindest teilweise umgebenden äußeren Leiter umfasst, wobei der innere Leiter nicht koaxial mit dem äußeren Leiter ist.

Das erfindungsgemäße Verfahren zur Erzeugung eines Plasmas umfasst folgende Schritte: Erzeugen einer Wechselspannung, Erzeugen elektromagnetischer Wanderwellen in einem Wanderwellenresonator durch Einkoppeln der Wechselspannung in den Wanderwellenresonator, wobei der Wanderwellenresonator einen in sich geschlossenen Wellenleiter umfasst, und Überhöhen der elektrischen Feldstärke der elektromagnetischen Wanderwellen in dem Wanderwellenresonator, um in einem Gas ein Plasma zu zünden.

Ein weiterer Aspekt der vorliegenden Erfindung betrifft die Verwendung der erfindungsgemäßen Vorrichtung und/oder des erfindungsgemäßen Verfahrens zur Plasmabehandlung.

Als Wanderwellenresonator kann jeder Wellenleiter verwendet werden. Um die Ausbreitung von Wanderwellen zu erlauben und das Auftreten stehender Wellen zu vermeiden, ist der Wellenleiter in sich geschlossen. Dabei ist die Umlauflänge vorzugsweise ein ganzzahliges Vielfaches der Wellenlänge, welche durch die Frequenz der von der Wechselspannungsquelle erzeugten Wechselspannung bestimmt wird. Durch eine geeignete Koppelstruktur wird in diesem Resonator eine umlaufende Welle angeregt. Mit einer geeigneten Impedanztransformation kann dabei die Amplitude dieser umlaufenden Welle wesentlich größer als die Amplitude der anregenden Welle werden. Im optimalen Betriebszustand im Leerlauf wird die gesamte verfügbare Eingangsleistung in den Verlusten des Resonator-Wellenleiters umgesetzt.

Dies ermöglicht die zur Zündung eines Plasmas notwendige Feldüberhöhung. Im gezündeten Zustand absorbiert das Plasma einen möglichst hohen Anteil der zugeführten Energie und bildet eine längs der Leitung nahezu homogene lineare Entladung, die von der umlaufenden Welle versorgt wird.

Zwischen dem Leerlauf-Betrieb und dem gezündeten Plasma ändert sich die effektive Dämpfung der Leitung. Dies erfordert einen Kompromiss bei der Anpassung. Im günstigsten Fall wird die eingespeiste Leistung beim Betrieb mit Plasma optimal an dieses angepasst, im Leerlauf steht andererseits auf der Leitung genügend Leistung zur Zündung des Plasmas zur Verfügung.

Zusätzliche Maßnahmen können zur Umschaltung des Tunings zwischen Betrieb im Leerlauf zur Zündung und dem Betrieb mit Plasma vorgesehen werden. Es ist auch denkbar, mit unterschiedlichen Anregungen für die Zündung und den Plasmabetrieb zu arbeiten. Weiterhin kann die örtliche Veränderung der Feldverteilung im Betrieb mit und ohne Plasma ausgenutzt werden, um für beide Betriebszustände eine gute Anpassung zu erzielen.

Weitere Komponenten können vorgesehen werden, um die Anpassung im Plasmabetrieb einstellbar zu machen und damit verschiedene Plasmazustände zu optimieren, wie sie z. B. durch verschiedene Hochfrequenzleistungen, unterschiedliche Prozessgase oder auch unterschiedliche Arbeitsdrücke beim Betrieb im Niederdruckbereich gegeben sind.

Es ist weiterhin denkbar, den hier beschriebenen Wanderwellenresonator außerhalb der Plasmatechnik als elektrisches Bauteil zu verwenden. Als Anwendungen kommen der frequenzbestimmende Resonator in Oszillatorschaltungen sowie eine Vielzahl von Signalkopplern, Filtern, Richtungsleitungen und Verzweigungen in Frage.

Die Erfindung wird nachfolgend in Ausführungsbeispielen anhand der zugehörigen Zeichnungen näher erläutert. Es zeigen:
- Figur 1: ein Blockschaltbild einer erfindungsgemäßen Vorrichtung zur Erzeugung eines Plasmas;
- Figur 2: eine Perspektivsicht eines Ausführungsbeispiels eines erfindungsgemäßen Richtkopplers und Wanderwellenresonators;
- Figur 3: eine Querschnittssicht der elektrischen Feldlinien in der niedrigsten Mode des in Figur 2 gezeigten Wanderwellenresonators;
- Figur 4a-h: Querschnittssichten von Ausführungsbeispielen erfindungsgemäßer Wanderwellenresonatoren;
- Figur 5: das Blockschaltbild von Figur 1 mit für ein Ausführungsbeispiel in Streifenleitungstechnik simulierten Größen;
- Figur 6: Reflexionsfaktoren für das Ausführungsbeispiel in Streifenleitungstechnik in Abhängigkeit von der Frequenz der Wechselspannungsquelle;
- Figur 7: Wirkleistungsflüsse für das Ausführungsbeispiel in Streifenleitungstechnik in Abhängigkeit von der Frequenz der Wechselspannungsquelle;
- Figur 8: Blindleistungsflüsse für das Ausführungsbeispiel in Streifenleitungstechnik in Abhängigkeit von der Frequenz der Wechselspannungsquelle; und
- Figur 9: Spannungen für das Ausführungsbeispiel in Streifenleitungstechnik in Abhängigkeit von der Frequenz der Wechselspannungsquelle.

Figur 1 zeigt ein Blockschaltbild einer erfindungsgemäßen Vorrichtung zur Erzeugung eines Plasmas. Eine Wechselspannungsquelle 10, beispielsweise ein Hochfrequenz-Generator, erzeugt eine Wechselspannung, die an ein Ende einer Leitung 12 angelegt wird, deren anderes Ende kurzgeschlossen ist. Zur Impedanzanpassung ist ein Kondensator 14 vorgesehen. Ein Richtkoppler 16 koppelt die Leitung 12 an eine Resonatorleitung 18. Die Resonatorleitung 18 ist in sich geschlossen und benötigt keinen Abschlusswiderstand, so dass dissipative Verluste in einem Abschlusswiderstand vermieden werden. Für den Richtkoppler 16 kommen beliebige Einkoppelelemente mit einer Richtcharakteristik in Frage. Viele mögliche Ausführungen solcher Richtkoppler sind in der Literatur beschrieben, darunter Lochkoppler, Leitungskoppler, Koppelschleifen mit transversaler oder longitudinaler Ausdehnung, Hohlleiterkoppler und Leitungsverzweigungen. Diese Einkoppelelemente können dabei einmal vorgesehen oder mehrfach über der Leitungslänge angeordnet werden. Als Resonatorleitung kann ein beliebiger in sich geschlossener Wellenleiter dienen. Dabei kann es sich beispielsweise um ein geschlitztes Rohr, eine Streifenleitung, eine koaxiale Leitung, eine Bandleitung oder andere Hohl- oder Zweidrahtleitungen handeln.

Je nach Art der Resonatorleitung sind vorzugsweise zwei Stellen oder Bereiche vorgesehen, die eng beieinanderliegen und an denen das elektrische Potential der elektromagnetischen Wellen gegenphasig ist. Bei einem geschlitzten Rohr sind dies die gegenüberliegenden Ränder des Schlitzes. Bei einer Streifenleitung können zwei gegenüberliegende Streifen in geringem Abstand voneinander platziert sein. Bei einer Koaxialleitung kann der innere Leiter nahe an die Grenze des äußeren Leiters gebracht werden, so dass er nicht mehr koaxial mit diesem verläuft.

Ein Ausführungsbeispiel eines Richtkopplers und eines Wanderwellenresonators gemäß der vorliegenden Erfindung ist in Fig. 2 gezeigt. Die Resonatorleitung wird hier durch ein in sich geschlossenes Rohr 20 mit einem Schlitz 22 gebildet. Die Einkopplung erfolgt mit zwei Leiterschleifen 24a und 24b, die etwa im Abstand einer Viertel-Wellenlänge voneinander koaxial angeordnet sind und mit zwei entsprechend um etwa Π/2 zueinander phasenverschobenen Signalen beaufschlagt werden. Aufgrund dieser Phasenbeziehung interferieren die von den Leiterschleifen in beiden Richtungen angeregten Wellenkomponenten in der einen Richtung konstruktiv und in der anderen Richtung destruktiv, so dass im Resonator eine laufende Welle entsteht.

In diesem Ausführungsbeispiel weist die Resonatorleitung einen kreisförmigen Querschnitt auf. Es sind auch andere Ausführungsformen möglich; beispielsweise kann der Querschnitt des Wellenleiters elliptisch oder auch rechteckig ausgeführt sein.

Die dargestellte Resonatorleitung hat die Form eines Ovals, das aus zwei halbkreisförmigen und zwei linearen Teilen besteht. Durch Wahl der Länge des linearen Resonatorteils lässt sich eine lineare Plasmabehandlung mit zwei Behandlungszonen realisieren. Diese Ausführungsform ist für eine homogene Behandlung besonders vorteilhaft. Eine gewisse Inhomogenität tritt auf, da die Welle beim Umlaufen durch die an das Plasma abgegebene Leistung und die Leitungsverluste schwächer wird. Da hier dieser Effekt in beide Richtungen auftritt, kompensiert er sich weitgehend. Damit kann eine lange, homogene und lineare Plasmaquelle realisiert werden. An dieser können große Substrate zur Behandlung vorbeigeführt werden. Alternativ kann die Quelle über große Substrate bewegt werden.

Die Einkopplung kann alternativ zu der dargestellten Ausführung auch in den halbkreisförmigen Leitungsteilen erfolgen, so dass beide linearen Leitungsteile voll für die Plasmabehandlung zur Verfügung stehen. Denkbar ist auch eine Form, in der sich jeweils viertelkreisförmige und lineare Leitungsteile abwechseln, wobei je zwei gegenüberliegende lineare Leitungsteile die gleiche Länge aufweisen. Die Einkopplung würde in diesem Fall vorzugsweise in einem der kürzeren linearen Leitungsteile erfolgen, damit die längeren linearen Leitungsteile voll für die Plasmabehandlung zur Verfügung stehen. Die für die Plasmabehandlung genutzten linearen Leitungsteile können eine Länge von mehreren Metern, beispielsweise eine Länge zwischen 2m und 5m aufweisen. Ist eine Prozessgaszuführung vorgesehen, so kann diese ebenfalls beispielsweise an einem der halbkreisförmigen Teile oder an einem der kürzeren linearen Teile angebracht werden.

Es sind weitere Ausführungsformen denkbar, beispielsweise eine runde, rotationssymmetrische Leitungsführung. Mehr Behandlungszonen können beispielsweise durch eine Leitungsführung in Mäandern realisiert werden. Flächige Behandlungszonen können ebenfalls durch eine mäanderförmige Leitungsführung realisiert werden. Weiterhin kann ein Teil der Resonatorleitung nicht als Plasmaquellenzone, sondern als normaler Wellenleiter ohne Plasma ausgeführt sein. Damit ist es beispielsweise möglich, flächige Behandlungszonen als runde oder eckige Spiralen auszuführen und eine plasmafreie Rückleitung vorzusehen, um den Resonatorkreis zu schließen.

Alternativ oder zusätzlich können mehrere Punkte der Leistungseinspeisung vorgesehen werden, um die Verteilung über der Quelle zu homogenisieren. Weiterhin ist es denkbar, eine definierte Störung einzuführen, die zu einem Stehwellenanteil führt, der zur Homogenisierung der Quelle ausgenutzt wird.

Figur 3 zeigt die elektrischen Feldlinien in der niedrigsten Mode des in Figur 2 gezeigten Wanderwellenresonators im Querschnitt des Rohres 20. Der Durchmesser des Rohres 20 beträgt in diesem Beispiel 2cm, die Arbeitsfrequenz 2,5 GHz. Die dargestellte Mode weist eine hohe elektrische Feldstärke im Schlitz 22 auf, was für die Anwendung als Plasmaquelle besonders geeignet ist. Der Durchmesser der Leitung ist so zu wählen, dass mindestens eine Mode bei der Arbeitsfrequenz (der Resonanzfrequenz) ausbreitungsfähig ist. Eine große Feldüberhöhung erhält man, wenn der Durchmesser des Rohres so gewählt wird, dass der Umfang etwa einer halben effektiven Wellenlänge der Arbeitsfrequenz entspricht. Ein kurzes Segment dieses Wellenleiters kann man dann selbst wieder als λ/2-Resonator auffassen, an dessen offenen Enden eine maximale Spannungsdifferenz in der Gegentaktmode auftritt.

Figuren 4a bis 4h zeigen verschiedene Ausführungsbeispiele für den Querschnitt der Resonatorleitung. Figur 4a zeigt ein Rundrohr mit Schlitz. Figur 4b zeigt ein Rechteckrohr mit Schlitz. Figur 4c zeigt ein Rundrohr mit Schlitz und Innenleiter, wobei der Innenleiter nicht koaxial mit dem Rundrohr ist, sondern in der Nähe des Schlitzes angeordnet ist. Figur 4d zeigt ein Rechteckrohr mit Schlitz und Innenleiter; auch hier ist der Innenleiter in der Nähe des Schlitzes angeordnet. Figur 4e zeigt wiederum ein Rundrohr mit Schlitz und Innenleiter. In diesem Ausführungsbeispiel weist der Innenleiter im Vergleich zu dem in Figur 4c dargestellten Ausführungsbeispiel einen größeren Durchmesser auf, wodurch eine höhere Kapazität erreicht wird. Figur 4f zeigt wiederum ein Rechteckrohr mit Schlitz und Innenleiter, wobei auch hier durch die gegenüber dem in Figur 4d gezeigten Ausführungsbeispiel veränderte Form des Innenleiters eine höhere Kapazität erreicht wird. Figur 4g zeigt ein Rundrohr mit Schlitz und Dreieck-Innenleiter. Figur 4h zeigt einen Steghohlleiter mit Schlitz, der auch als "ridge waveguide" bezeichnet wird.

Die in den Figuren 4a und 4b gezeigten Strukturen sind Grundstrukturen. Die Abstrahlung elektromagnetischer Energie nach außen kann vermindert werden, wenn an dem äußeren Schlitz keine hohe Potentialdifferenz auftritt. Diese kann auch zu einem innen angeordneten weiteren Elektrodenteil hin aufgebaut werden, wie beispielsweise in den Figuren 4c bis 4h gezeigt. Wellenleiter mit zwei Elektroden, wie beispielsweise in den Figuren 4c bis 4g gezeigt, sind interessant, da sich die Resonanzeigenschaften durch Variation der Geometrie einstellen lassen. Einige solche Variationen der Geometrie sind in Figuren 4e bis 4g gezeigt.

Im Folgenden werden einige Simulationsergebnisse für ein Ausführungsbeispiel in Streifenleitungstechnik dargestellt, die mit dem Simulationsprogramm ADS berechnet wurden. In Figur 5 sind die simulierten Größen in dem Blockschaltbild von Figur 1 gekennzeichnet. Die Wechselspannungsquelle 10 speist die Leistung P_{source} in die Leitung 12 ein, die sich aus der Spannung U_{source} und dem Strom I_{source} gemäß P_{source} = U_{source} I_{source}^{*}ergibt, wobei I_{source}^{*} das komplex Konjugierte des Stromes I_{source} bezeichnet. In Ausbreitungsrichtung unmittelbar hinter dem Richtkoppler 16 fließt die Leistung Pᵢₙ in die Resonatorleitung hinein, die sich aus der Spannung Uᵢₙ und dem Strom Iᵢₙ gemäß Pᵢₙ = Uᵢₙ Iᵢₙ ergibt. In Ausbreitungsrichtung unmittelbar vor dem Richtkoppler 16 fließt die Leistung Pₒᵤₜ aus der Resonatorleitung heraus, die sich aus der Spannung Uₒᵤₜ und dem Strom Iₒᵤₜ gemäß Pₒᵤₜ = Uₒᵤₜ Iₒᵤₜ^{*} ergibt. Ferner werden entlang der Resonatorleitung drei Spannungen U₁, U₂ und U₃ bestimmt. Es werden vier Leitungselemente simuliert, die sich jeweils zwischen den Stellen befinden, an denen die fünf Spannungen Uᵢₙ, U₁, U₂, U₃ und Uₒᵤₜ bestimmt werden. Aus den Spannungen und Strömen werden jeweils die Impedanzen Z = U / I und die Reflexionsfaktoren R = (Z - Z_{R}) / (Z + Z_{R}) bestimmt, wobei Z_{R} jeweils eine geeignete Referenzimpedanz ist. Die Referenzimpedanz ist im Fall der Quellimpedanz Z_{source} durch den Innenwiderstand Z₀ der Wechselspannungsquelle 10 gegeben, für den hier ein Wert von 50 Ω angenommen wurde, im Fall der Eingangs- und Ausgangsimpedanzen Zᵢₙ und Zₒᵤₜ durch den Wellenwiderstand Z_{L} der Resonatorleitung, für den hier ein Wert von 22 Ω angenommen wurde. Im Einzelnen gilt also für die Quelle Z_{source} = U_{source} / I_{source} und R_{source} = (Z_{source} - Z₀) / (Zsource + Z₀), für den Eingang Zᵢₙ = Uᵢₙ / Iᵢₙ und Rᵢₙ = (Zᵢₙ - Z_{L}) / (Zᵢₙ + Z_{L}) und für den Ausgang Zₒᵤₜ = Uₒᵤₜ / Iₒᵤₜ und Rₒᵤₜ = (Zₒᵤₜ - Z_{L}) / (Zout + Z_{L}).

Figur 6 zeigt die Reflexionsfaktoren R_{source}, Rᵢₙ und Rₒᵤₜ in Abhängigkeit von der Frequenz f der Wechselspannungsquelle. Die Resonanzfrequenz liegt bei f = 1,001 GHz. Bei dieser Frequenz ist R_{source} sehr niedrig, d.h. die Quelle ist gut angepasst. Die Koppelstruktur sieht in die Leitung hinein ebenfalls eine gute Anpassung (Rᵢₙ ist niedrig), und auch der Ausgang der Leitung ist gut an den Koppler angepasst (Rₒᵤₜ ist niedrig). Es gibt demnach wenig Reflexionen und Stehwellen im System.

Figur 7 zeigt die Wirkleistungsflüsse, d.h. die Realteile der Leistungen P_{source}, Pᵢₙ und Pₒᵤₜ, wiederum in Abhängigkeit von der Frequenz f. Bei der Resonanzfrequenz ist die Quelle gut auf 50 Ω angepasst, die Eingangsspannung am Koppler beträgt 1 V und die von der Quelle abgegebene Leistung 0,02 W. In die Leitung hinein fließt eine Wirkleistung von 0,46 W, heraus fließen 0,44 W; die Verluste auf der Leitung betragen 0,02 W, was der von der Quelle abgegebenen Leistung entspricht. Es wird also für die hier gewählten Leistungsverluste eine Leistungsüberhöhung um den Faktor 20 erreicht; die in der Resonatorleitung umlaufende Leistung ist 20fach höher als die eingespeiste Leistung.

Figur 8 zeigt die Blindleistungsflüsse, d.h. die Imaginärteile der Leistungen P_{source}, Pᵢₙ und Pₒᵤₜ, wiederum in Abhängigkeit von der Frequenz f. Bei der Resonanzfrequenz verschwinden die Blindleistungen, d.h. es fließt nur Wirkleistung. Dies bestätigt, dass es sich um eine umlaufende Leistung handelt.

Figur 9 zeigt die Spannungen Uᵢₙ, U₁, U₂, U₃, Uₒᵤₜ und U_{source}, wiederum in Abhängigkeit von der Frequenz f. Bei der Resonanzfrequenz beträgt die Spannung am Eingang des Kopplers 1 V; alle Spannungen auf der Leitung liegen bei 3,2 V dicht beieinander. Dies bestätigt, dass es sich um eine umlaufende Welle mit einem Stehwellenverhältnis von nahezu 1 handelt.

### BEZUGSZEICHENLISTE

- 10: Wechselspannungsquelle
- 12: Leitung
- 14: Kondensator
- 16: Richtkoppler
- 18: Resonatorleitung
- 20: Rohr
- 22: Schlitz
- 24a, b: Leiterschleife

## Patentansprüche

1. Vorrichtung zur Erzeugung eines Plasmas, umfassend:
eine Wechselspannungsquelle (10);
einen Wanderwellenresonator (18); und
Kopplungsmittel (16), die dazu ausgelegt sind, die von der Wechselspannungsquelle (10) erzeugte Wechselspannung in den Wanderwellenresonator (18) derart einzukoppeln, dass elektromagnetische Wanderwellen entstehen,
wobei der Wanderwellenresonator (18) dazu ausgelegt ist, die elektrische Feldstärke der elektromagnetischen Wanderwellen derart zu überhöhen, dass in einem Gas ein Plasma gezündet wird,
**dadurch gekennzeichnet, dass**
der Wanderwellenresonator (18) einen in sich geschlossenen Wellenleiter umfasst.

2. Vorrichtung nach Anspruch 1,
**dadurch gekennzeichnet, dass**
der Wanderwellenresonator (18) als in sich geschlossener Wellenleiter ausgebildet ist.

3. Vorrichtung nach einem der vorhergehenden Ansprüche,
**dadurch gekennzeichnet, dass**
zwischen zwei Bereichen des Wanderwellenresonators (18), in denen im betriebsmäßigen Zustand das elektrische Potential der elektromagnetischen Wellen im Wesentlichen gegenphasig ist, ein Abstand besteht, der gering genug ist, dass im betriebsmäßigen Zustand die elektrische Feldstärke zwischen den zwei Bereichen ausreicht, um in dem Gas ein Plasma zu zünden.

4. Vorrichtung nach einem der vorhergehenden Ansprüche,
**dadurch gekennzeichnet, dass**
die Vorrichtung ferner eine Prozessgaszuführung zum Zuführen eines Prozessgases in den Bereich der Plasmazündung umfasst.

5. Vorrichtung nach einem der vorhergehenden Ansprüche,
**dadurch gekennzeichnet, dass**
der Wanderwellenresonator (18) ein Rohr (20) mit einem Schlitz (22) umfasst, welches derart dimensioniert ist, dass im betriebsmäßigen Zustand das elektrische Potential der elektromagnetischen Wellen an den zwei gegenüberliegenden Rändern des Schlitzes (22) im Wesentlichen gegenphasig ist.

6. Vorrichtung nach Anspruch 5,
**dadurch gekennzeichnet, dass**
der Umfang des Rohres (20) die Hälfte der der Frequenz der Wechselspannungsquelle (10) entsprechenden Wellenlänge beträgt.

7. Vorrichtung nach Anspruch 5 oder 6,
**dadurch gekennzeichnet, dass**
die Kopplungsmittel (16) zwei koaxial angeordnete Leiterschleifen (24a, 24b) umfassen.

8. Vorrichtung nach Anspruch 7,
**dadurch gekennzeichnet, dass**
der Abstand zwischen den zwei Leiterschleifen (24a, 24b) ein Viertel der der Frequenz der Wechselspannungsquelle (10) entsprechenden Wellenlänge beträgt.

9. Vorrichtung nach einem der Ansprüche 5 bis 8,
**dadurch gekennzeichnet, dass**
das Rohr (20) vier viertelkreisförmige Teile umfasst, wobei zwischen je zwei viertelkreisförmigen Teilen jeweils ein linearer Teil eingefügt ist.

10. Vorrichtung nach Anspruch 9 und einem der Ansprüche 7 oder 8,
**dadurch gekennzeichnet, dass**
die zwei Leiterschleifen (24a, 24b) an einem der linearen Teile angeordnet sind.

11. Vorrichtung nach einem der vorhergehenden Ansprüche,
**dadurch gekennzeichnet, dass**
eine Einkopplung in mehreren Bereichen des Wanderwellenresonators vorgesehen ist.

12. Vorrichtung nach einem der Ansprüche 1 bis 6,
**dadurch gekennzeichnet, dass**
der Wanderwellenresonator (18) eine Streifenleitung mit mindestens zwei Streifen umfasst, wobei im betriebsmäßigen Zustand das elektrische Potential der elektromagnetischen Wellen in zwei gegenüberliegenden Bereichen der mindestens zwei Streifen im Wesentlichen gegenphasig ist.

13. Vorrichtung nach einem der Ansprüche 1 bis 6,
**dadurch gekennzeichnet, dass**
der Wanderwellenresonator (18) eine Leitung umfasst, die einen inneren Leiter und einen den inneren Leiter zumindest teilweise umgebenden äußeren Leiter umfasst, wobei der innere Leiter nicht koaxial mit dem äußeren Leiter ist.

14. Verfahren zur Erzeugung eines Plasmas, umfassend
Erzeugen einer Wechselspannung;
Erzeugen elektromagnetischer Wanderwellen in einem Wanderwellenresonator (18) nach Anspruch 1 durch Einkoppeln der Wechselspannung in den Wanderwellenresonator (18); und Überhöhen der elektrischen Feldstärke der elektromagnetischen Wanderwellen in dem Wanderwellenresonator (18), um in einem Gas ein Plasma zu zünden.

15. Verwendung der Vorrichtung nach einem der Ansprüche 1 bis 13 und/oder des Verfahrens nach Anspruch 14 zur Plasmabehandlung.

## Claims

1. Device for generating a plasma, comprising:
an alternating voltage source (10);
a traveling wave resonator (18); and
coupling means (16) which are designed to couple the alternating voltage generated by the alternating voltage source (10) into the traveling wave resonator (18) in such a way that electromagnetic traveling waves are created,
wherein the traveling wave resonator (18) is designed to excessively increase the electric field strength of the electromagnetic traveling waves in such a way that a plasma is ignited in a gas,
**characterized in that**
the traveling wave resonator (18) comprises a closed-loop waveguide.

2. Device according to claim 1,
**characterized in that**
the traveling wave resonator (18) is formed as a closed-loop waveguide.

3. Device according to any of the preceding claims,
**characterized in that**
between two regions of the traveling wave resonator (18) where the electric potential of the electromagnetic waves is essentially in phase opposition in the operational state, there is a distance which is small enough to ensure that, in the operational state, the electric field strength between the two regions is sufficient to ignite a plasma in the gas.

4. Device according to any of the preceding claims,
**characterized in that**
the device further comprises a process gas supply for supplying a process gas into the region of the plasma ignition.

5. Device according to any of the preceding claims,
**characterized in that**
the traveling wave resonator (18) comprises a tube (20) with a slot (22) which is dimensioned in such a way that, in the operational state, the electric potential of the electromagnetic waves is essentially in phase opposition at the two opposite edges of the slot (22).

6. Device according to claim 5,
**characterized in that**
the circumference of the tube (20) is half the wavelength corresponding to the frequency of the alternating voltage source (10).

7. Device according to claim 5 or 6,
**characterized in that**
the coupling means (16) comprise two coaxially disposed conductor loops (24a, 24b).

8. Device according to claim 7,
**characterized in that**
the distance between the two conductor loops (24a, 24b) is a quarter of the wavelength corresponding to the frequency of the alternating voltage source (10).

9. Device according to any of the claims 5 to 8,
**characterized in that**
the tube (20) comprises four quadrant-shaped parts, wherein a linear part is introduced between each two quadrant-shaped parts.

10. Device according to claim 9 and any of the claims 7 or 8,
**characterized in that**
the two conductor loops (24a, 24b) are disposed at one of the linear parts.

11. Device according to any of the preceding claims,
**characterized in that**
a coupling into several regions of the traveling wave resonator is provided.

12. Device according to any of the claims 1 to 6,
**characterized in that**
the traveling wave resonator (18) comprises a strip line having at least two strips, wherein, in the operational state, the electric potential of the electromagnetic waves is essentially in phase opposition in two opposite regions of the at least two strips.

13. Device according to any of the claims 1 to 6,
**characterized in that**
the traveling wave resonator (18) comprises a line which comprises an inner conductor and an outer conductor which surrounds the inner conductor at least partially, wherein the inner conductor is not coaxial with the outer conductor.

14. Method for generating a plasma, comprising
generating an alternating voltage;
generating electromagnetic traveling waves in a traveling wave resonator (18) according to claim 1 by coupling the alternating voltage into the traveling wave resonator (18); and
excessively increasing the electric field strength of the electromagnetic traveling waves in the traveling wave resonator (18) so as to ignite a plasma in a gas.

15. Use of the device according to any of the claims 1 to 13 and/or the method according to claim 14 for plasma treatment.

## Revendications

1. Dispositif pour générer un plasma, comprenant:
une source de tension alternative (10) ;
un résonateur à ondes progressives (18) ; et
des moyens de couplage (16) conçus pour injecter la tension alternative générée par la source de tension alternative (10) dans le résonateur à ondes progressives (18) de telle manière que des ondes progressives soient engendrées,
le résonateur à ondes progressives (18) étant conçu pour suramplifier l'intensité du champ électrique des ondes électromagnétiques progressives de telle manière qu'un plasma soit allumé dans un gaz,
**caractérisé en ce que**
le résonateur à ondes progressives (18) comprend un guide d'ondes à boucle fermée.

2. Dispositif selon la revendication 1,
**caractérisé en ce que**
le résonateur à ondes progressives (18) est formé en tant que guide d'ondes à boucle fermée.

3. Dispositif selon l'une des revendications précédentes,
**caractérisé en ce qu'**
entre deux zones du résonateur à ondes progressives (18) dans lesquelles le potentiel électrique des ondes électromagnétiques est sensiblement en opposition de phase dans l'état opérationnel, il existe une distance qui est suffisamment petite pour que l'intensité du champ électrique entre les deux zones suffisse pour allumer un plasma dans le gaz.

4. Dispositif selon l'une des revendications précédentes,
**caractérisé en ce que**
le dispositif comprend en outre un dispositif d'alimentation en gaz de traitement pour alimenter une zone de l'allumage de plasma en un gaz de traitement.

5. Dispositif selon l'une des revendications précédentes,
**caractérisé en ce que**
le résonateur à ondes progressives (18) comprend un tube (20) présentant une fente (22) qui est dimensionné de telle manière que le potentiel électrique des ondes électromagnétiques est sensiblement en opposition de phase sur les deux bords opposés de la fente (22) dans l'état opérationnel.

6. Dispositif selon la revendication 5,
**caractérisé en ce que**
la circonférence du tube (20) est la moitié de la longueur d'onde correspondant à la fréquence de la source de tension alternative (10).

7. Dispositif selon la revendication 5 ou 6,
**caractérisé en ce que**
les moyens de couplage (16) comprennent deux boucles conductrices (24a, 24b) disposées coaxialement.

8. Dispositif selon la revendication 7,
**caractérisé en ce que**
la distance entre les deux boucles conductrices (24a, 24b) est un quart de la longueur d'onde correspondant à la fréquence de la source de tension alternative (10).

9. Dispositif selon l'une des revendications 5 à 8,
**caractérisé en ce que**
le tube (20) comprend quatre parties en forme de quart de cercle, une partie linéaire respective étant introduite entre respectivement deux parties en forme de quart de cercle.

10. Dispositif selon la revendication 9 et une des revendications 7 ou 8,
**caractérisé en ce que**
les deux boucles conductrices (24a, 24b) sont disposées sur une des parties linéaires.

11. Dispositif selon l'une des revendications précédentes,
**caractérisé en ce qu'**
une injection dans plusieurs zones du résonateur à ondes progressives est prévue.

12. Dispositif selon l'une des revendications 1 à 6,
**caractérisé en ce que**
le résonateur à ondes progressives (18) comprend une ligne à rubans ayant au moins deux rubans, le potentiel électrique des ondes électromagnétiques étant sensiblement en opposition de phase dans deux zones opposées des au moins deux rubans dans l'état opérationnel.

13. Dispositif selon l'une des revendications 1 à 6,
**caractérisé en ce que**
le résonateur à ondes progressives (18) comprend une ligne qui comprend un conducteur interne et un conducteur externe entourant au moins partiellement le conducteur interne, le conducteur interne n'étant pas coaxial avec le conducteur externe.

14. Dispositif pour générer un plasma, comprenant
la génération d'une tension alternative ;
la génération d'ondes électromagnétiques progressives dans un résonateur à ondes progressives (18) selon la revendication 1 par injection de la tension alternative dans le résonateur à ondes progressives (18) ; et
la suramplification de l'intensité du champ électrique des ondes électromagnétiques progressives dans le résonateur à ondes progressives (18) pour allumer un plasma dans un gaz.

15. Utilisation du dispositif selon l'une des revendication 1 à 13 et/ou du procédé selon la revendication 14 pour le traitement au plasma.
